# EUROPÄISCHE PATENTSCHRIFT

(11) **EP 0 270 607 B1**
(45) Veröffentlichungstag und Bekanntmachung des Hinweises auf die Patenterteilung: **11.10.1989**
(21) Anmeldenummer: 87903677.0
(22) Anmeldetag: 17.06.1987
(51) Int. Cl.: A44C 5/00

(54) **SCHMUCKBAND FÜR ARMBANDUHREN UND ROSETTENARTIGEN ARMSCHMUCK**
DECORATIVE BAND FOR WRIST-WATCHES AND BRACELET WITH DECORATIVE ROSETTE
BANDE DECORATIVE POUR MONTRE-BRACELET ET BRACELET A ROSETTE DECORATIVE

(30) Priorität: 27.06.1986 CH 2594/86; 05.09.1986 CH 3570/86; 24.04.1987 CH 1572/87
(43) Veröffentlichungstag der Anmeldung: 15.06.1988
(73) Patentinhaber: Weick, Heinz Hermann, 1202 Genf (CH)
(72) Erfinder: Weick, Heinz Hermann, 1202 Genf (CH)
(86) Internationale Anmeldenummer: CH8700068
(87) Internationale Veröffentlichungsnummer: WO8800013

(56) Entgegenhaltungen:
- DE-C- 325 583
- FR-A- 1 572 271
- FR-E- 59 775
- US-A- 1 657 427

## Beschreibung

Die Erfindung betrifft ein Schmuckband aus textilem, bzw. textilartigem Material für Armbanduhren und rosettenartigen Armschmuck.

Ein vorbekanntes Schmuckband dieser Art ist infolge eines eingelagerten, bzw. eingenähten elastischen Zugorgans wie Gummiband, Gummifaden in Längsrichtung dehnbar ausgebildet und rüschenartig gekraust. Zur Befestigung seiner freien Enden an Anschlussbügeln eines Uhrgehäuses werden zwei Lösungen vorgeschlagen. Die erste sieht zu Schlaufen genähte, die Anschlussbügel umgreifende Bandenden vor. Bei der zweiten sind in die Bandenden Metallfedern eingenäht, deren hervorstehenden, speziell abgebogenen Enden in die Anschlussbügel einhängbar sind. Beide Lösungen tragen dem speziellen Charakter eines solchen Schmuckbandes nicht Rechnung. Man möchte es z. B. in gediegener farblicher Abstimmung zu einem bestimmten Kleidungsstück nur okkasionell tragen, bzw. zu verschiedenen Kleidungsstücken das jeweils farblich passende Schmuckband. Das setzt einen schnellen, handlichen Schmuckbandwechsel voraus, was bei der ersten Lösung aufgrund der vernähten Schlaufen ausgeschlossen ist. Die zweite Lösung erlaubt zwar ein gegenseitiges Auswechseln von Schmuckbändern, dagegen ist es für einen Laien kaum möglich, das Schmuckband gegen ein normales Armband irgendwelchen Fabrikats auszutauschen, denn diese lassen sich nur durch einen Fachmann, bzw. mit Spezialwerkzeugen montieren.

Weiterhin ist ein foulardartiges, zweiteiliges Band für Armbanduhren bekannt geworden. Es ist in klassischer Weise mittels angenähter Schlaufen und diese durchragenden Federstiften am Uhrgehäuse befestigt. Die zwei Enden der Schmuckbandteile werden arminnenseitig mittels einer Schleife miteinander verbunden. Ein Auswechseln gegen ein anderes Schmuckband oder gegen ein herkömmliches Uhrarmband ist wiederum nur durch einen Fachmann, bzw. unter Verwendung von Spezialwerkzeugen möglich.

Der Erfindung liegt nun die Aufgabe zugrunde, ein in Verbindung mit einer Armbanduhr zu tragendes Schmuckband so aus-. bzw. weiterzubilden, dass eine an sich mit einem herkömmlichen Armband bestückte Uhr okkasionell von jedem Laien mit einem textilen Schmuckband nach seiner Wahl ausrüstbar ist.

Die Erfindung besteht darin, dass das Schmuckband zum Zwecke seiner Ausbildung als Deckband für bereits mit Armbändern ausgerüstete Armbanduhren in der Nähe seiner zur Anlage gegen das Uhrgehäuse dienenden Enden unterseitig mit Befestigungsmitteln wie Klips, Klemmspange, Schaftdruckknopf, Haken ausgerüstet ist, mit denen bei getragenem, das Uhrarmband umspannendem Deckband, dessen Endbereiche auf den dem Uhrgehäuse benachbarten Endbereichen des Uhrarmbandes leicht lösbar befestigt sind.

In der Zeichnung sind Ausführungsbeispiele der Erfindung dargestellt, aus deren Beschreibung der mit vorgenannten Mitteln erzielte Fortschritt klar hervorgeht. Es zeigen :
Fig. 1 bis 7 ein einteiliges, rüschenartⁱg gekraustes, mit aus Federdraht gebogenen Klemmspangen bestücktes Deckband in Verbindung mit einer Armbanduhr,
Fig. 8 eine mit einem foulardähnlichen Deckband geschmückte Armbanduhr,
Fig. 9 und 10 eine alternative Ausführung einer aus Federdraht gebogenen Klemmspange,
Fig. 11 bis 13 eine aus Federblech gebogene Klemmspange,
Fig. 14 und 15 ein mit einem Klips ausgerüstetes Schmuckbandende (Fig. 15 = Schnitt A₋A nach Fig. 14)
Fig. 16 und 17 ein als Schaftdruckknopf ausgebildetes Deckband-Befestigungsorgan,
Fig. 18 bis 20 ein uhrunabhängig mit einem rosettenartigen Armschmuck bestücktes Deckband und
Fig. 21 einen rosettenartigen Armschmuck mit zwei durch Federstifte festgelegten Laschen zur Befestigung des Deckbandes.

Beim Ausführungsbeispiel nach den Fig. 1-7 ist das Uhrgehäuse 1 mit dem zweiteiligen Armband 2a, 2b bestückt, auf dem das rüschenartig gekrauste, längselastische -Deckband.3 mittels an diesem angeordneten Klemmspangen 4 festgelegt, bzw. festlegbar ist. Diese sind aus federndem Draht gebogen und weisen je zwei verschieden lange Klemmzungen 4a, 4b auf. Der Klemmzunge 4a ist längsseitig auf einer Seite der Bügel 4c und auf der anderen Seite der Bogen 4d angeformt. Der Bügel 4c ist zur Klemmebene leicht geneigt, besitzt im Quersteg die Wölbung 4e sowie. den verlängerten freien Längsschenkel 4f.

Die Deckbandenden 3a sind doppelwandig schlauchförmig ausgebildet, bzw. mit umlaufenden, kreisförmig geschlossenen Hohlsäumen versehen. Zur Befestigung einer Klemmspange 4 sticht man mit dem freien Ende des Bügelschenkels 4f an der in Fig. 6 mit dem Pfeil 3b bezeichneten Stelle in den deckbandoberseitigen Hohlsaumbereich hinein, durchfährt den Hohlraum bis zu der mit dem Pfeil 3c bezeichneten Stelle und fährt dort wieder hinaus. Somit befindet sich der zwischen den beiden Pfeilen 3b, 3c liegende Hohlsaumbereich 3d gerafft auf dem Bügel 4c (Fig.7). Obwohl nicht unbedingt erforderlich, kann man nun den die Klemmzungen 4a, 4b überragenden Endbereich des Bügelschenkels 4f abscheren. Daraufhin wird die Klemmspange 4 gegen die Schmuckbandunterseite umgelegt (Fig. 2) und im Bereicht des Bogens 4d mit ein paar Stichen festgenäht. Auf diese einfache Weise erhält man schöne konisch geraffte Schmuckbandenden, die sich von der Seite her auf die dem Uhrgehäuse 1 benachbarten Bereiche des Armbandes 2a, 2b selbstklemmend aufstecken lassen und aufgrund der Neigungen der Bügel 4c gegen die entsprechenden Umfangsbereiche des Uhrgehäuses 1 anliegen.

Die Ausbildung der Deckbandenden 3a und die Bestückung derselben mit den Klemmspangen 4 sind also denkbar einfach. Der sich erstellende Uebergang zwischen dem Uhrgehäuse 1 und den Deckbandenden 3a ist harmonisch und daher perfekt.

Zwecks Montage des Deckbandes 3 an eine am Handgelenk angeordnete Armbanduhr wird zunächst ein Bandende 3a von der Seite her auf einen der Armbandanschlussbereiche aufgesteckt. Man umschlingt nun das ganze Armband mittels des Deckbandes 3 und steckt sodann das zweite Deckbandende auf den anderen Armbandanschlussbereich. Aufgrund seiner Rüschen ist das Deckband 3 luftig und voluminös, so dass das Armband 2a, 2b nicht nur vollständig abgedeckt wird, sondern nicht einmal mehr unter dem Deckband vermutbar ist. Es wird hier somit erstmals die Möglichkeit gegeben, Armbanduhren mit herkömmlichem Armband augenblicklich mit einem auf die Kleidung abgestimmten zusätzlichem Schmuckband zu versehen und sie ebensoschnell wieder in ihren Initialzustand zu verwandeln.

Anstelle eines umlaufenden kreisförmig geschlossenen Hohlsaumes können die Schmuckbandenden alternativ auch einfach zu Hohlsäumen abgenäht sein, die zu beiden Schmuckbandlängsseiten hin offen sind. Der Bügelschenkel 4f wird dann durch den gesamten Hohlsaum hindurchgeführt.

Fig. 8 zeigt wiederum ein mit einem Armband 2a, 2b bestücktes Uhrgehäuse 1. Das Deckband besteht hier jedoch aus den beiden Teilen 5a, 5b, die z. B. rückseitig der Armbandschnalle 2c durch die Verschlaufung 5c miteinander verbunden sind. Zur Verbindung könnte auch ein Druckknopf dienen oder ein Klettverschluss. Eine mögliche zusätzliche Schlaufe würde dann lediglich der Dekoration dienen. Dieses Deckband betont insbesondere die jugendliche Mode. Eine Längselastizität ist nicht erforderlich.

Die Klemmspange 6 nach den Fig. 9 und 10 unterscheidet sich nur dadurch von der vorher beschriebenen, dass sie durch etwas andere Biegungen erstellt wurde. Bis auf den Bügel 6a und den Bogen 6b ist sie einer Büroklammer ziemlich ähnlich. Ihre Anbringung am Deckband und die Art ihrer Klemmbefestigung auf einem Armband entsprechen genau dem ersten Ausführungsbeispiel.

Das wiederum als Klemmspange ausgebildete Befestigungsorgan 7 nach den Fig. 11-13 ist aus Federblech erstellt. Sie besitzt zunächst die Klemmzungen 7a, 7b leicht unterschiedlicher Länge. Ihre freien Endbereiche 7c, 7d laufen bogenförmig auseinander. Die derart gestaltete schnabelförmige Spangenöffnung garantiert ein handliches Aufstecken des Deckbandes 3. Von den beiden quer zur Deckbandlängsrichtung verlaufenden Kantenbereichen 7e, 7f der bei getragenem Deckband das Armband unterseitig untergreifenden Klemmzunge 7b ist der zum Uhrgehäuse hin liegende Kantenbereich 7f nach aussen gebogen, damit sich eine bereits auf das Armband geschobene Klemmspange 7 zwecks richtiger Lage des entsprechenden Deckbandendes zum Uhrgehäuse leicht in Richtung zu Letzterem verschieben lässt. Der dem Uhrgehäuse abgekehrte Kantenbereich 7e ist nach innen, d. h. zur Ebene der Klemmzunge 4a hin gebogen und wirkt dadurch als Arretierkante gegen die Armbandunterseite. Auf diese Weise ist die Klemmspange 7 in Zugrichtung des Deckbandes zusätzlich lagegesichert.

Dem das Armband übergreifenden, unterseitig gegen das Deckband 3 anliegenden Klemmschenkel 7a sind ein zum entsprechenden Deckbandende ausgerichteter längerer Befestigungslappen 7g und ein entgegengesetzt ausgerichteter kürzerer Befestigungslappen 7h angeformt, welche die Annählöcher 7i aufweisen.

Der bogenförmige Verlauf des Befestigungslappens 7g bewirkt einerseits eine feste Anlage des entsprechenden Deckbandendbereichs oberseitig gegen das Armband und andererseits eine wirksame Anlage der Arretierkante 7e gegen die Armbandunterseite.

Ein natürlich und elegant wirkender Uebergang zwischen den Deckbandendbereichen und dem Uhrgehäuse wird hier wie folgt erzielt :

Die Schmuckbandendbereiche sind zunächst als zu den Bandenden hin offene Taschen 3d ausgebildet. In dem vorzugsweise doppeiwandigen Taschenrand 3e ist ein Faden 3f eingezogen. Die Klemmspange 7 wird so platziert, dass das freie Ende der Befestigungszunge 7g einen gewissen Abstand vom Taschenrand 3d aufweist und mittels der kurzen Befestigungszunge 7h deckbandunterseitig angenäht. Anschliessend wird der deckbandunterseitige Taschenrand 3g bis auf die Befestigungszunge 7g zurückgeschlagen und auf dieser angenäht. Nun ist die Tasche 3d mittels des Fadens 3f zusammenzuziehen, d. h. zu verschliessen, wonach der Faden verknotet wird.

Entsprechend den Fig. 14 und 15 sind die Deckbandbefestiguhgsorgane als Klips 8 _{'}ausgebildet. Sie bestehen aus unterseitig an den Endbereichen 3h des Deckbandes 3 befestigten Grundplättchen 8a, auf denen die Schwenkplättchen 8b unter Federdruck in zwei Positionen schwenkbar lagern. Die selbstfedemde Lagerung des Schwenkplättchens 8b und der Anpressdruck des geschlossenen Klips sind dadurch realisiert, dass das Schwenkplättchen 8b mit beidseitig angeformten Lagerarmen 8c zwischen Lagerwinkeln 8d und einer Blattfeder 8e des Grundplättchens 8a federnd eingeklemmt ist. Zwecks besserer Haftung des Klips 8 auf einem Armband sind die Schwenkplättchen 8b noch mit zahnartigen Vorsprüngen 8f versehen. Dem Grundplättchen 8a sind auf seiner, dem entsprechenden Deckbandende 3h zugekehrten Seite zwei ringförmig zurückgebogene Zungen 8g angeformt. Diese greifen von beiden Seiten in einen abgenähten Hohlsaum des zurückgeschlagenen Deckbandendes, wodurch dieses klemmend gehalten und leicht konisch gerüscht wird. Das ergibt einen gediegenen, von der Ausbildung des Uhrgehäuses weitgehend unabhängigen Uebergang zwischen diesem und dem Deckband. Auf der den Zungen 8g gegenüberliegenden Seite ist das Grundplättchen 8a mit Löchern 8i für eine zusätzliche Nähbefestigung versehen.

Endsprechend den Fig. 16 und 17 sind die Deckbandbefestigungsorgane 12 als Plättchen 12a mit angeformten_{'} Schaftdruckknöpfen 12b ausgebildet. Zu ihrer Festlegung an ein Deckband dienen wiederum Löcher 12c für eine Nähbefestigung sowie Befestigungsbügel 12d zur Aufnahme von saumartig abgenähten Deckbandenden. Die Schaftdruckknöpfe 12b greifen in Löcher 2d der Armbandteile 2a, 2b ein.

Die Fig. 18-20 zeigen die uhrunabhängige Verwendung eines an sich als Deckband für Armbanduhren ausgebildeten Schmuckbandes 3. Dieses ist mit Befestigungsorganen 7' bestückt, die denjenigen der Fig. 11 bis 13 entsprechen. Die Armbanduhr ist durch einen rosettenartigen Schmuckkörper 14 ersetzt. Zu seiner leicht erstell-und wieder lösbaren Befestigung an das Deckband 3 dient die flachbandähnliche Verbindungslasche 15. Sie ist aus thermoplastischem Material gespritzt, kann jedoch auch aus Leder oder flexiblem Metall bestehen. Zu ihrer Befestigung am Schmuckkörper 14 ist dieser unterseitig mit einer U-Schiene 14a versehen, durch die sie hindurchgeschoben ist. Die beiden sich von den entsprechenden Umfangsbereichen des Schmuckkörpers 14 radial nach aussen erstreckenden Laschenbereiche 15a sind an ihren Enden mit Anschlägen 15b für die Klemmspangen 7' versehen.

In Fig. 25 ist dargestellt, dass der Schmuckkörper 14' als Alternative zu einer durchgehenden Verbindungslasche auch mit zwei mittels Federstiften 16 befestigten Verbindungslaschen 17 versehen sein kann. Die ähnlich den Fig. 23 und 24 ausgebildeten Klemmspangen 7" sind aus thermoplastischem Material erstellt.

## Patentansprüche

1. Schmuckband aus textilem, bzw. textilartigem Material für Armbanduhren und rosettenartigen Armschmuck, dadurch gekennzeichnet, dass dasselbe zum Zwecke seiner Ausbildung als Deckband (3) für bereits mit Armbändern (2a, 2b) ausgerüstete Armbanduhren in der Nähe seiner zur Anlage gegen das Uhrgehäuse (1) dienenden Enden (3a) unterseitig mit Befestigungsorganen wie Klips, Klemmspange (4), Schaftdruckknopf, Haken ausgerüstet ist, mit denen bei getragenem, das Uhrarmband (2a, 2b) umspannendem Deckband (3) dessen Endbereiche auf den dem Uhrgehäuse (1) benachbarten Endbereichen des Uhrarmbandes (2a, 2b) leicht lösbar befestigt sind.

2. Schmuckband nach Anspruch 1 mit als zweischenklige Klemmspangen ausgebildeten Befestigungsorganen, dadurch gekennzeichnet, dass die Klemmspangen (4, 7) in Schmuckbandquerrichtung ausgerichtet sind, und dass den oberen, unterseitig gegen das Schmuckband (3) anliegenden Klemmschenkeln (4a, 7a) ein längerer, zum entsprechenden Schmuckbandende gerichteter Befestigungslappen (4c, 7g) und ein kürzerer, sich in entgegengesetzter Richtung erstreckender Befestigungslappen (4d, 7h) angeformt sind.

3. Schmuckband nach Anspruch 2, dadurch gekennzeichnet, dass der längere Befestigungslappen (4c, 7g) aus der Ebene des oberen Klemmschenkels (4a, 7a) heraus bogenförmig zur Ebene des unteren Klemmschenkels (4b, 7b) hin geneigt ist.

4. Schmuckband nach Anspruch 2, dadurch gekennzeichnet, dass der untere Klemmschenkel (7b) in Schmuckbandlängsrichtung leicht S-förmig gebogen ist, derart, dass sein dem entsprechenden Schmuckbandende abgekehrter Längskantenbereich (7e) leicht zur Ebene des oberen Schenkels (7a) und der dem Schmuckbandende zugekehrte Längskantenbereich (7f) leicht nach aussen verläuft.

5. Schmuckband nach Anspruch 2, dadurch gekennzeichnet, dass die Klemmspange (4) aus federndem Draht gebogen ist und als Klemmschenkel ähnlich einer Büroklammer zwei gegeneinander federnde Klemmzungen, (4a, 4b) aufweist, und dass der längere Befestigungslappen der oberen Klemmzunge (4a) als einseitig offener, durch einen Hohlsaum des entsprechenden Schmuckbandendes (3a) hindurchgeführter Bügel (4c) angewinkelt ist, während der kürzere Befestigungslappen der genannten Klemmzunge (4a) als Bogen .(4d) angeformt ist.

6. Schmuckband nach Anspruch 1 mit als Klips oder Klem.mspangen ausgebildeten Befestigungsorganen (7', 7") dadurch gekennzeichnet, dass zwecks seiner zusätzlichen Verwendung an einem rosettenartigen Schmuckkörper (14, 14') dieser mit sich etwa schwingenartig nach aussen erstreckenden Verbindungslaschen (15, 17) zum seitlichen Aufstecken der Schmuckbandbefestigungsorgane (7', 7") bestückt ist.

7. Schmuckband nach Anspruch 2 dadurch gekennzeichnet, dass die Schmuckbandendbereiche als zum Schmuckbandende hin offene Taschen (3d) ausgebildet sind, in deren Ränder (3e) je ein Faden (3f) eingezogen ist, und dass die schmuckbandunterseitigen Taschenränder (3g) zurückgeschlagen und auf den längeren Befestigungslappen (7g) der Klemmspangen (7) festgenäht und die Taschenränder (3g) mittels Fäden (3f) zusammengezogen sind.

8. Verfahren zur Bestückung des Schmuckbandes (3) nach Anspruch 1 mit entsprechend Anspruch 5 ausgebildeten Klemmspangen (4), dadurch gekennzeichnet, dass der Drahtbügel (4c) der Klemmspange (4) durch einen Hohlsaum des Schmuckbandendes (3a) geführt, die Klemmspange (4) daraufhin gegen die Schmuckbandunterseite umgelegt und in dieser Position gegen das Schmuckband (3) angenäht wird.

## Claims

1. Decorative band, of textile or textil-like material, for wrist-watches and bracelets with a decorative rosette, characterised in that, for the purpose of its design as a cover band (3) for wrist-watches already provided with straps (2a, 2b), the same is provided on its underside, in the vicinity of its ends (3a) used for fitting against the watch case (1), with fastening members such as clips, clasps (4), snap fasteners or catches, with which, for a carried cover band (3) embracing the wrist- watch strap (2a, 2b), the end regions of the cover band are fastened on the end regions of the wrist- watch strap (2a, 2b) adjacent the watch case (1) in an easily detachable manner.

2. Decorative band according to claim 1, with fastening members formed as two-legged clasps, characterized in that the clasps (4, 7) are aligned in a direction transverse to the decorative band, and that the upper clasp legs (4a, 7a) lying against the decorative band (3) on its underside are formed with a longer fastening lug (4c, 7g) directed towards the corresponding decorative band end and a shorter fastening lug (4d, 7h) extending in the opposite direction.

3. Decorative band according to claim 2, characterized in that the longer fastening lug (4c, 7g) is inclined from the plane of the upper clasp leg (4a, 7a) outwardly in an arcuate manner towards the plane of the lower clasp leg (4b, 7b).

4. Decorative band according to claim 2, characterized in that the lower clasp leg (7b) is curved in a slightly S-shaped form such that its longitudinal edge region (7e) facing away from the corresponding end of the decorative band progresses slightly towards the plane of the upper leg (7a) and the longitudinal edge region (7f) facing towards the end of the decorative band progresses slightly outwards.

5. Decorative band according to claim 2, characterized in that the clasp (4) is bent out of resilient wire and comprises as clasp legs similar to a paper clip two clasp tongues (4a, 4b) which are resilient towards another, and that the longer fastening lug of the upper clasp tongue (4a) is angled as a bow (4c) open on one side and directed through a hemstich of the corresponding end of the decorative band (3a), while the shorter fastening lug of the above clasp tongue (4a) is formed with a bend (4d).

6. Decorative band according to claim 1 with fastening members (7', 7") formed as clips or clasps, characterized in that, for the purpose of its additional use on a rosette-like decorative body (14, 14'), this is provided with somewhat swaying-like connecting brackets (15, 17) extending outwardly for the mounting of the decorative band fastening members (7', 7").

7. Decorative band according to claim 2, characterized in that the decorative band end regions are formed as pockets (3d) open towards the end of the decorative band, a thread (3f) being inserted in the edges (3e) of each of the pockets, and that the pocket edges (3g) underside of the decorative band are folded back and sewn on the longer fastening lugs (7g) of the clasps (7) and the pocket edges (3g) are pulled together by means of the threads (3f).

8. Method for furnishing the decorative band (3) according to claim 1 with clasps (4) formed as according to claim 5, characterized in that the wire bow (4c) of the clasp (4) is guided through a hemstitch of the end (3a) of the decorative band, the clasp (4) is then placed against the lower side of the decorative band and sewn onto the decorative band (3) in this position.

## Revendications

1. Ruban décoratif en matière textile ou en une matière semblable au textile pour montres-bracelets et bracelets à rosette décorative, caractérisé en ce qu'en vue de son utilisation comme ruban de recouvrement (3) pour que montres-bracelets déjà pourvues d'un bracelet (2a, 2b), il est muni du côté inférieur, à proximité de ses extrémités (3a) servant à son application contre le boîtier de montre (1), d'organes de fixation tels que des clips, des agrafes de serrage (4), des boutons- pression à tige ou des crochets, avec lesquels les régions d'extrémité du ruban de recouvrement (3) sont fixées de façon facilement détachable aux régions d'extrémité du bracelet de montre (2a, 2b) voisines du boîtier de montre (1), lorsque ce ruban de recouvrement (3), qui fait le tour du bracelet de montre (2a, 2b), est porté.

2. Ruban décoratif selon la revendication 1 comportant des organes de fixation réalisés sous forme d'agrafes de serrage à deux branches, caractérisé en ce que les agrafes de serrage (4, 7) sont orientées dans la direction transversale du ruban décoratif et en ce qu'il est formé, sur les branches de serrage supérieures (4a, 7a), appliquées du côté inférieur contre le ruban décoratif (3), une patte de fixation plus longue (4c, 7g) dirigée vers l'extrémité correspondante du ruban décoratif et une patte de fixation plus courte (4d, 7h) s'étendant en direction opposée.

3. Ruban décoratif selon la revendication 2, caractérisé en ce que la patte de fixation plus longue (4c, 7g) est inclinée en arc de cercle depuis le plan de la branche de serrage supérieure (4a, 7a) jusqu'au plan de la branche de serrage inférieure (4b, 7b).

4. Ruban décoratif selon la revendication 2, caractérisé en ce que la branche de serrage inférieure (7b) est légèrement courbée en S dans la direction longitudinale du ruban décoratif, de telle façon que la région de ses bords longitudinaux (7e) située à l'opposé de l'extrémité correspondante du ruban décoratif s'étende légèrement vers le plan de la branche supérieure (7a) et que la région de ses bords longitudinaux (7f) située du côté de l'extrémité du ruban décoratif s'étende légèrement vers l'extérieur.

5. Ruban décoratif selon la revendication 2, caractérisé en ce que l'agrafe de serrage (4) est faite de fil métallique à ressort courbé et présente en tant que branches de serrage, de la même façon qu'un trombone, deux languettes de serrage qui font ressort l'une vers l'autre, et en ce que la plus longue patte de fixation de la languette de serrage supérieure (4a) est coudée à la manière d'un étrier (4c) ouvert d'un côté, glissé à travers un ourlet à jour de l'extrémité correspondante (3a) du ruban décoratif, tandis qu'une partie courbe (4d) est formée sur la plus courte patte de fixation de ladite languette de serrage (4a).

6. Ruban décoratif selon la revendication 1 comportant des organes de serrage (7', 7") réalisés sous forme de clips ou d'agrafes de serrage, caractérisé en ce qu'en vue de son utilisation supplémentaire avec un bijou en rosette (14, 14'), celui-ci est muni de lames d'assemblage (15, 17) qui s'étendent vers l'extérieur de façon à peu près comparable à des ailes, pour la pose latérale des organes de fixation (7', 7") du ruban décoratif.

7. Ruban décoratif selon la revendication 2, caractérisé en ce que les régions d'extrémité du ruban décoratif sont réalisées sous forme de poches (3d) ouvertes vers les extrémités du ruban décoratif, poches dans les bords (3e) de chacune desquelles est passé un fil (3f), et en ce que les bords (3g) des poches du côté inférieur du ruban décoratif sont rabattus et cousus sur les plus longues pattes de fixation (7g) des agrafes de serrage (7) et des bords (3g) des poches sont resserrés au moyen des fils (3f).

8. Procédé pour munir le ruban décoratif (3) selon la revendication 1 d'agrafes de serrage (4) réalisées conformément à la revendication 5, caractérisé en ce que l'étrier de fil métallique (4c) de l'agrafe de serrage (4) est passé à travers un ourlet à jour de l'extrémité (3a) du ruban décoratif, puis l'agrafe de serrage (4) est rabattue contre le côté inférieur du ruban décoratif et cousue dans cette position contre le ruban décoratif (3).
